# EUROPÄISCHE PATENTSCHRIFT

(11) **EP 0 501 219 B1**
(45) Veröffentlichungstag und Bekanntmachung des Hinweises auf die Patenterteilung: **28.12.1994**
(21) Anmeldenummer: 92102241.4
(22) Anmeldetag: 11.02.1992
(51) Int. Cl.: B21C 47/24

(54) **Anlage mit einem Bundbilde- und Transportsystem für Draht oder Feinstahl, insbesondere für hohe Bundgewichte**
Installation with a coil forming and transferring system for wire or small sections, in particular for heavy-weight coils
Installation avec un système de formage et de transfert des bobines de fils ou de petits fers, notamment pour des bobines de poids élevé

(30) Priorität: 01.03.1991 DE 4106491
(43) Veröffentlichungstag der Anmeldung: 02.09.1992
(73) Patentinhaber: SMS SCHLOEMANN-SIEMAG AKTIENGESELLSCHAFT, 40237 Düsseldorf (DE)
(72) Erfinder: Grotepass, Johann, W-4030 Ratingen 6 (DE)
(74) Vertreter: Müller, Gerd, Dipl.-Ing.

(56) Entgegenhaltungen:
- AU-B- 542 770
- CH-A- 393 232
- DE-A- 1 752 925
- US-A- 3 222 965

## Beschreibung

Die Erfindung betrifft eine Anlage mit einem Bundbilde- und Transportsystem für Draht und/oder Feinstahl, insbesondere mit hohen Bundgewichten bis zu 5 t, mit einer oder mehreren zuführenden Transporteinrichtungen und jeweils einer dieser bzw. diesen nachgeordneten Bundbilde- und Übergabestationen mit Mittein zur Förderung von Drahtbunden an eine Entladestation.

Aus den Patentschriften DE-C2-29 34 439 bzw. DE-C2-29 54 521 sind Vorrichtungen zur Aufnahme und zum Abtransport von in einer Bundbildekammer gebildeten Drahtbunden bekannt. Jede dieser Vorrichtungen weist ein Drehgestell mit zur Senkrechten geneigter Drehachse auf, das mehrere in gleichem Umfangsabstand und im spitzen Winkel zur Drehachse angeordnete Aufnahmedorne so hält, daß sie in der Ladestation unterhalb der Bundbildekammer vertikal und im Bereich einer Übergabevorrichtung zu dieser hin schräg ausgerichtet sind. Die Übergabevorrichtung übernimmt jeweils einen Bund von einem Aufnahmedorn und übergibt diesen einer Fördervorrichtung, die mit Elementen zum Verschieben der Bundanlagenfläche der Dorne ausgestattet ist. Das Drehgestell ist für jeweils mehrere Aufnahmedorne als Draht- und Verlagerungsscheibe ausgebildet, deren Achse mit der Senkrechten einen Winkel kleiner 45 Grad und mit jeder Achse eines Aufnahmedorns einen spitzen Winkel bildet. Die Aufnahmedorne sind an der Drahtbund-Verlagerungsscheibe mit Hubeinrichtungen heb- und senkbar gelagert. Bei der Ausführung gemäß DE-C2-29 34 439 ist jeder Aufnahmedorn zusätzlich mit einer Aufspreizeinrichtung und mit jeweils einem diese betätigenden Einzelantrieb ausgebildet.

Die bekannten Vorrichtungen weisen eine Reihe von Nachteilen auf; so beanspruchen sie insbesondere eine große Bauhöhe mit Anordnung von Anlagenteilen in zwei Ebenen und benötigen hierfür umfangreiche Fundamente, zum großen Teil unter Hüttenflur in einer Fundamentgrube. Zum Abtransport der Bunde ist ein Gestell aus Stahlträgern in einer Ebene über Hüttenflur vorgesehen. Sowohl der Bundkippstuhl bzw. das Drehgestell mit der Bundübergabeeinrichtung und dem Transportsystem, als auch die zugehörigen Dreh-, Hub- und Fahreinrichtungen verursachen äußerst hohe Investitions- und Betriebskosten, insbesondere Energiekosten, sowie umfangreiche Wartungsdienste.

Der Erfindung liegt ausgehend von diesem Stand der Technik die Aufgabe zugrunde, eine Anlage mit einem Bundbilde- und Transportsystem der im Oberbegriff des ersten Anspruchs genannten Art signifikant zu vereinfachen und zu verbessern, um ohne Inanspruchnahme großer Bauhöhen bzw. mehrerer Arbeitsebenen sowie ohne umfangreiche Fundamente die Übergabe von Draht- oder Feinstahlbunden von einer Bundbildestation an eine Übergabestation und von dieser an Mittel zur überahme und zum Weitertransport in einer besonders wirtschaftlichen, übersichtlichen und flexiblen Art zu ermöglichen.

Die Lösung der Aufgabe gelingt mit der Erfindung dadurch, daß die Bundbildestation und die Übergabestation eine Einheit bilden und die Übergabestation einen an die Bundbildestation anschließbaren, vergleichsweise langgestreckten C-förmigen Haken mit einem Auffädeldorn und diesem zugeordnete Mittel zum Auffädeln und Verdichten der von der Bundbildestation dem Auffädeldorn aufgegebenen Draht- bzw. Feinstahlwindungen bzw. -bunde aufweist und der Haken mit Fahrmittein von der Übergabe- bzw. Beladestation zur Entladestation fahrbar ausgebildet ist.

Gegenüber herkömmlichen Anlagen und Vorrichtungen der vorerwähnten Art ergeben sich mit der Erfindung wesentliche Vorteile; insbesondere die niedrige Bauhöhe und der Wegfall umfangreicher Fundamentbauten sowie einer unter Flur anzulegenden Fundamentgrube und die signifikante Vereinfachung des technischen Anlagenumfanges erbringen vorteilhaft eine drastische Reduzierung sowohl der Investitions- als auch der Betriebskosten. Der beim Stand der Technik erforderliche hohe maschinelle Aufwand entfällt, insbesondere der technisch aufwendige Bundkippstuhl mit dem nachgeordneten Transport- und Bundübergabesystem mit Transportmittein von einer tieferen Arbeitsebene auf eine höhere Arbeitsebene. Dadurch wird die Anlage nach der Erfindung übersichtlich, flexibel und erfordert kaum Wartungsdienste.

Weitere zweckmäßige Ausgestaltungen sind entsprechend den Merkmalen der Unteransprüche vorgesehen. Besondere Einzelheiten, Merkmale und Vorteile der Erfindung ergeben sich aus der nachstehenden Erläuterung der in den Zeichnungen schematisch dargestellten Ausführungsbeispiele.

Es zeigen:
- Fig. 1: eine Seitenansicht einer Anlage mit Bundbildestation und Übergabestation,
- Fig. 2: eine Frontansicht der Übergabe- bzw. -beladestation der Anlage gemäß Fig. 1,
- Fig. 3: in Ansicht ein Detail einer Transportkette mit losen Rollen,
- Fig. 4: in Draufsicht ein Lay-Out einer Anlage mit einem Bundbilde- und Transportsystem,
- Fig. 5: in Draufsicht ein anderes Lay-Out einer Anlage gemäß Fig. 1.

In Figur 1 ist eine Teilansicht einer Anlage mit einem Bundbilde- und Transportsystem für Draht und Feinstahl dargestellt, wobei das Ende einer Transporteinrichtung (1) für Drahtwindungen (20) mit einer Bundbildestation (3) und einer Übergabe- und Beladestation (4) gezeigt ist . Die Transporteinrichtung (1), beispielsweise eine Stelmor-Anlage, fördert Drahtwindungen (20) von einer nicht dargestellten Draht-Fertigstraße zu einem Bundbildeschacht (6), in dessen Innenraum sich ein Bundaufnahmedorn (7) befindet, der von Tragarmen (28) in seiner Position im Bundbildeschacht (6) gehalten ist.

Die Funktion dieser Tragarme (28) gestattet es, daß beispielsweise bei zurückgezogenen Tragarmen entsprechend der Darstellung in Fig. 1 Drahtwindungen (20) vom Bundaufnahmedorn (7) aufgenommen werden. Dabei fallen die Drahtwindungen auf die Spitze (22) des Auffädeldornes (11) des C-förmigen Hakens (10) im Bereich der Übergabestation (4). Wenn die Drahtwindungen einer Walzlänge vollständig vom C-Haken (10) aufgenommen sind, werden die Tragarme (28) eingeschwenkt, um den Bundaufnahmedorn (7) zu halten. Die Windungen der neuen Walzlänge können nun schon oberhalb der Tragarme (28) gesammelt werden, und zwar so lange, wie der beladene C-Haken (10) durch einen unbeladenen C-Haken (10) ersetzt wird. Dann werden die Tragarme (28) zurückgezogen, wobei sich der Bundaufnahmedorn (7) auf die Spitze (22) des Auffädeldornes (11) setzt. Die gesamte Walzlänge kann nun wieder von dem C-Haken (10) aufgenommen werden.

Die Bundbildestation (3) und die mit dieser zusammenwirkende Übergabe- und Beladestation (4) bilden eine Einheit, wobei sich der vergleichsweise langgestreckte C-förmige Haken (10) mit seinem Auffädeldorn (11) und das diesem zugeordnete Mittel (13) zum Auffädeln und Verdichten der Draht- bzw. Feinstahlwindungen zu Bunden (20) unmittelbar an die Bundbildestation (3) anschließen bzw. in diese eingreifen.

Der Haken (10) ist mit Fahrmitteln (12) von der Übergabe- bzw. Beladestation (4) zu einer Entladestation (vgl. Ziffer 2, Fig. 4 und Fig. 5) in einer Ebene des Hüttenflurs (25) fahrbar ausgebildet und angeordnet. Zweckmäßigerweise hängt der Haken (10) mit einem Fahrwerk (12) an Schienen (14) und (15) gemäß Fig. 4 und 5. Diese Fahranordnung ist bei der erfindungsgemäßen Anlage im Gegensatz zu herkömmlichen Anlagen deshalb vorteilhaft und problemlos zu verwirklichen, weil die Übergabe- bzw. Beladestation (3, 4) und die Entladestation (vgl. Ziffer 2, Fig. 4 und 5) in der gleichen Betriebsebene des Hüttenflurs (25) liegen.

Eine Zusammenschau der Figuren 1 und 2 zeigt, daß die Mittel (13) zum Auffädeln und/oder Verdichten von Draht- oder Feinstahlwindungen (20) radial um den Auffädeldorn (11) sowie in Richtung entlang des Auffädeldorns (11) verlaufend angeordnete Stütz- und Transportbahnen (13a, 13b) mit endlos um je eine Antriebs- (18) und Umlenkrolle (19) umlaufenden Ketten (16) sind.

Figur 2 zeigt weiter, daß dem Haken (10) bzw. dessen Auffädeldorn (11) im Bereich der Übergabe- bzw. Beladestation (3) vorzugsweise zwei in radialer Position unterhalb des Hakens (10) angeordnete absenkbare Stütz- und Transportbahnen (13a) und (13b) zugeordnet sind, wobei allerdings auch weitere Transportbahnen, gegebenenfalls auch seitlich des Hakens (10) in Wirkungsverbindung mit den Drahtwindungen (20), vorgesehen sein können.

Ein in der Figur 3 dargestelltes Detail eines Fördermittels (13) zum Auffädeln von Drahtbunden (20) zeigt, daß die Kette (16) mit losen Rollen (24) bestückt ist, durch die die Drahtbunde (20) schonend auf den Dorn (11) des Hakens (10) aufgeschoben und verdichtet werden, ohne daß sich die Kette (16) mit den Drahtbunden (20) verhaken kann, wodurch eine verschleißfreie und schonende Arbeitsweise der Ketten (13) gewährleistet ist.

In Figur 4 ist ein Lay-Out einer Anlage mit einem Bundbilde- und Transportsystem für Draht und Feinstahl in schematischer Draufsicht dargestellt. Die Anlage zeigt die Bundbildestation (3) mit integrierter Übergabe- bzw. Beladestation (4) in einem geschlossenen Schienenweg (14, 15, 14a, 15a) mit darin fahrbar angeordneten Haken (10). Dabei sind die Streckenabschnitte (14, 14a) für den Quertransport des Hakens (10) und die Streckenabschnitte (15, 15a) für den Längstransport vorgesehen. Die Anlage weist innerhalb des Schienenweges (14, 15; 14a, 15a) weiterhin eine Bundpresse (5) und eine Entladestation (2) auf. Zwischen der Übergabestation (4) und der Entladestation (2) bzw. Bundpresse (5) kann zweckmäßigerweise eine Pufferstrecke (9) für beladene Haken (10a) vorgesehen sein. Weiterhin gibt es eine Vorratsstrecke (8) für leere C-Haken (10). Der Schienenweg bildet mit den aneinander anschließenden Streckenteilen (14, 14a) für Quertransport und (15, 15a) für Längstransport einen in sich ringförmig geschlossenen Transportweg.

In der Figur 5 ist eine besonders platzgünstige Ausführung einer Anlage mit einem Bundbilde- und Transportsystem für Draht und Feinstahl gezeigt. Dem Streckenteil (14) für Quertransport sind dabei zwei oder mehrere Bundbildestationen (3, 3a) sowie Übergabe- und Beladestationen (4 bzw. 4a) zugeordnet. Zum Anschluß der fallweise versetzt angeordneten Stationen (3, 3a; 4, 4a) sind (nicht gezeigte) Längsverschiebemittel für die C-förmigen Aufnahmehaken (10, 10a) sowie für die mit diesen zusammenwirkenden Mittel (13) zum Auffädeln bzw. Verdichten der Windungen zu Bunden vorgesehen. Bei einer so ausgebildeten Anlage kann beispielsweise eine Bundbildestation (3) mit einer Beladestation (4) für Draht und fallweise eine andere Bundbildestation (3a) mit einer Beladestation (4a) für Feinstahl, wie beispielsweise Rundstahl etc. vorgesehen sein. Dadurch, daß die Bundpresse- (5) und Entladestation (2) seitlich versetzt neben den Schienenwegen (14, 15, 14a, 15a) angeordnet sind, ergibt sich bei kleinstem Platzbedarf der gesamten Anlage ein äußerst wirtschaftlicher Betrieb zwischen Beladung und Entladung der C-förmigen Haken (10) mit vergleichsweise hohen Durchsatzraten. Damit wird eine betriebliche Flexibilität erreicht, die sich sehr vorteilhaft von den erheblich begrenzteren betrieblichen Möglichkeiten herkömmlicher Anlagen unterscheidet. Aus der Beschreibung sowie aus den Zeichnungen geht hervor, daß die für den Betrieb der erfindungsgemäßen Anlage benötigten technischen Mittel nur einen geringen Teil derjenigen Mittel beanspruchen, die z. B. bei den vorerwähnten herkömmlichen Anlagen im Einsatz erforderlich sind.

## Patentansprüche

1. Anlage mit einem Bundbilde- und Transportsystem für Draht und/oder Feinstahl, insbesondere mit hohen Bundgewichten bis zu 5 t, mit einer oder mehreren zuführenden Transporteinrichtungen (1) und jeweils einer dieser bzw. diesen nachgeordneten Bundbilde- und Übergabestationen (3, 4) mit Mitteln (12) zur Förderung von Drahtbunden an eine Entladestation (2), dadurch gekennzeichnet, daß die Bundbildestation (3) und die Übergabestation (4) eine Einheit bilden und die Übergabestation (4) einen an die Bundbildestation (3) anschließbaren, vergleichsweise langgestreckten C-förmigen Haken (10) mit einem Auffädeldorn (11) und diesem zugeordnete Mittel (13) zum Auffädeln und Verdichten der von der Bundbildestation (3) dem Auffädeldorn (11) aufgegebenen Draht- bzw. Feinstahlwindungen bzw. -bunde (20) aufweist, und der Haken (10) mit Fahrmitteln (12) von der Übergabe- bzw. Beladestation (4) zur Entladestation (2) fahrbar ausgebildet ist.

2. Anlage nach Anspruch 1, dadurch gekennzeichnet, daß die Übergabe- bzw. Beladestation (4) und die Entladestation (2) in der gleichen Betriebsebene des Hüttenflurs (25) angeordnet sind.

3. Anlage nach Anspruch 1 oder 2, dadurch gekennzeichnet, daß der Haken (10) mit einem Fahrwerk (12) an Schienen (14, 15) hängend fahrbar ausgebildet ist.

4. Anlage nach Anspruch 1, dadurch gekennzeichnet, daß die Mittel (13) zum Auffädeln und/oder Verdichten von Draht- und/oder Feinstahlwindungen (20) radial um den Auffädeldorn (11) bzw. die aufzufädelnden Drahtringe (20) sowie in Richtung entlang des Auffädeldornes (11) verlaufend angeordnete Stütz- und Transportbahnen (13a, 13b) mit endlos um je eine Antriebs- (18) und Umlenkrolle (19) umlaufenden Ketten (16) sind.

5. Anlage nach einem oder mehreren der Ansprüche 1 bis 4, dadurch gekennzeichnet, daß dem Haken (10) bzw. dessen Auffädeldorn (11) im Bereich der Übergabe- bzw. Beladestation (3) vorzugsweise zwei in radialer Position unterhalb des Hakens (10) angeordnete absenkbare Stütz- und Transportbahnen (13a, 13b) zugeordnet sind.

6. Anlage nach Anspruch 4 oder 5, dadurch gekennzeichnet, daß die Ketten (16) mit losen Rollen (15) bestückt sind.

7. Anlage nach einem oder mehreren der Ansprüche 1 bis 6, dadurch gekennzeichnet, daß sie eine Bundpresse (5) und eine dieser vorzugsweise nebengeordnete Bundentladestation (2) aufweist.

8. Anlage nach einem oder mehreren der Ansprüche 1 bis 7, dadurch gekennzeichnet, daß sie eine Vorratsstrecke (8) für leere C-Haken (10) und eine Pufferstrecke (9) für beladene C-Haken (10) aufweist.

9. Anlage nach einem oder mehreren der Ansprüche 1 bis 8, dadurch gekennzeichnet, daß die Schienenbahn einander anschließende Streckenteile (14, 15, 14a, 15a) für Quer- und Längstransport aufweist, die einen ringförmig in sich geschlossenen Transportweg bilden.

10. Anlage nach einem oder mehreren der Ansprüche 1 bis 9, dadurch gekennzeichnet, daß einem Streckenteil (14) für Quertransport zwei oder mehrere Bundbilde-(3, 3a) und Übergabestationen (4, 4a) zugeordnet sind.

## Claims

1. Installation with a coil-forming and transport system for wire and/or small sections, in particular with high coil weights up to 5 tonnes, with one or more feeder transport devices (1) and a respective coil-forming station (3) and transfer station (4) arranged behind the or each device and having means (12) for conveying wire coils to a discharge station (2), characterised thereby that the coil-forming station (3) and the transfer station (4) form a unit and the transfer station (4) comprises a comparatively elongated C-shaped hook (10) connectible to the coil-forming station (3) and with a threading-on mandrel (11) and means (13) associated therewith for threading-on and compacting the wire or small section windings or coils (20) delivered to the threading-on mandrel (11) by the coil-forming station (3), and the hook (10) is constructed to be movable by travel means (12) from the transfer or loading station (4) to the discharge station (2).

2. Installation according to claim 1, characterised thereby that the transfer or loading station (4) and the discharge station (2) are arranged in the same operating plane of the plant floor (25).

3. Installation according to claim 1 or 2, characterised thereby that the hook (10) is constructed to be movable suspended by a travel suspension (12) at rails (14, 15).

4. Installation according to claim 1, characterised thereby that the means (13) for threading-on and/or compacting of wire and/or small section windings (20) are support and transport tracks (13a, 13b), which are arranged to extend radially around the threading-on mandrel (11) or the wire rings (20) to be threaded-on as well as in direction along the threading-on mandrel (11), with endless chains (16) each circulating around a respective drive roller (18) and deflecting roller (19).

5. Installation according to one or more of claims 1 to 4, characterised thereby that the hook (10) or the threading-on mandrel (11) thereof is associated in the region of the transfer or loading station (3) with preferably two lowerable support and transport tracks (13a, 13b) arranged in radial position below the hook (10).

6. Installation according to claim 4 or 5, characterised thereby that the chains (16) are equipped with loose rollers (15).

7. Installation according to one or more of claims 1 to 6, characterised thereby that it comprises a coil press (5) and a coil discharge station (2) preferably arranged adjacent thereto.

8. Installation according to one or more of claims 1 to 7, characterised thereby that it comprises a reserve stretch (8) for empty C-hooks (10) and a buffer stretch (9) for loaded C-hooks (10).

9. Installation according to one or more of claims 1 to 8, characterised thereby that the rail track comprises mutually connecting length portions (14, 15, 14a, 15a) for transverse and longitudinal transport, which portions form an annular transport path closed in itself.

10. Installation according to one or more of claims 1 to 9, characterised thereby that a length portion (14) for transverse transport is associated with two or more coil-farming stations (3 , 3a) and transfer stations (4, 4a).

## Revendications

1. Installation comportant un dispositif de formation et de transport de bobines de fil et/ou de petits fers, notamment des bobines ayant un poids élevé allant jusqu'à 5 T, un ou plusieurs dispositifs de transport d'alimentation (1) et chaque fois des organes de formation et de tansfert de bobines (3,4) agences en aval du ou des dispositifs de transport d'alimentation (1), et des moyens (12) pour le transport de bobines de fil à une station de déchargement (2), caractérisée en ce que l'organe de formation de bobines (3) et l'organe de transfert (4) constituent une unité, et en ce que l'organe de transfert (4) comporte un crochet en forme de C (10)relativement allongé, raccordable à l'organe de formation de bobines (3) et muni d'une broche d'enfilage (11) ainsi que des moyens associés (13) pour l'enfilage et la densification des spires de fil ou de petits fers, alimentées de l'organe de formation de bobines (3) vers la broche d'enfilage (11) , ou de bobines de fil ou de petits fers (20), et en ce que le crochet (10) est agencé de façon déplaçable de l'organe de transfert ou de chargement (4) vers la station de déchargement (2) moyennant des moyens de déplacement (12).

2. Installation selon la revendication 1 caractérisée en ce que l'organe de transfert ou de chargement (4) et la station de déchargement (2) sont agencés dans le même plan de travail du sol (25) de l'établissement.

3. Installation selon la revendication 1 ou 2 caractérisée en ce que le crochet (10) est agencé de façon déplaçable moyennant un dispositif de déplacement (12), de façon suspendue à des rails(14,15).

4. Installation selon la revendication 1, carctérisisée en ce que les moyens (13) pour l'enfilage et/ou la densification des spires de fil et/ou de petits fers (20) consistent en des bandes de support et de transport (13a, 13b) avec des chaînes sans fin (16) circulant chaque fois autour d'un galet d'entraînement (18) et d'un galet de renvoi (19), qui sont agencées radialement autour de la broche d'enfilage (11) ou des spires à enfiler (20) et selon la direction de la broche d'enfilage (11).

5. Installation selon l'une ou plusieurs des revendications 1 à 4 caractérisée en ce que , de préférence, deux bandes de support et de transport (13a, 13b) abaissables, agencées en-dessous du crochet (10) en position radiale sont associées au crochet (10) ou à la broche d'enfilement (11) de celui-ci, dans la zone de l'organe de transfert ou de chargement (3).

6. Installation selon la revendication 4 ou 5 caractérisée en ce que les chaînes (16) sont équipées de galets mobiles(24).

7. Installation selon l'une des revendications 1 à 6 caractérisée en ce qu'elle comporte une presse pour bobines (5) et une station de déchargement de bobines (2), de préférence agencée à côté de ladite presse.

8. Installation selon l'une des revendications 1 à 7 caractérisée en ce qu'elle comporte une zone (8) pour le stockage de crochets en C vides (10) et une zone tampon (9) pour des crochets en C (10) chargés.

9. Installation selon l'une des revendications 1à 8 caractérisée en ce que la trajectoire de rail comporte des segments (14,15,14a,15a) pour le transport transversal et longitudinal, raccordés-les uns aux autres afin de former un chemin de transport annulaire fermé.

10. Installation selon l'une des revendications 1 à 9 caractérisée en ce que deux ou plusieurs organes de formation de bobine (3, 3a) et de transport de bobine (4,4a) sont associés à un segment de transport transversal (14).
